# EUROPÄISCHE PATENTSCHRIFT

(11) **EP 0 588 070 B1**
(45) Veröffentlichungstag und Bekanntmachung des Hinweises auf die Patenterteilung: **20.11.1996**
(21) Anmeldenummer: 93113042.1
(22) Anmeldetag: 14.08.1993
(51) Int. Cl.: B67D 5/02, B67C 9/00, B67C 7/00, B67C 3/34

(54) **Sicherheitsfüll- und -entleerventil für flüssige, pastöse und pulverförmige Medien**
Safety filling and emptying nozzle for liquid, viscous or powdery materials
Buse de remplissage et soutirage de sécurité adaptée à des matières liquides, pâteuses et pulvérulentes

(30) Priorität: 18.09.1992 DE 9212623 U
(43) Veröffentlichungstag der Anmeldung: 23.03.1994
(73) Patentinhaber: Helpmann Holding B.V., 1410 AC Naarden (NL)
(72) Erfinder: Bolz, Alfred, D-88239 Wangen (DE)
(74) Vertreter: Riebling, Günter, Dr.

(56) Entgegenhaltungen:
- EP-A- 0 368 708
- WO-A-90/03919
- US-A- 3 687 161
- US-A- 4 874 023

## Beschreibung

Gegenstand der Erfindung ist ein sogenanntes Transferventil nach dem Oberbegriff des Patentanspruchs 1. Ein derartiges Transfersystem ist Teil eines Sicherheitssystems, bei dem es darum geht, z.B. in der chemischen und pharmazeutischen Industrie betriebssicher Behälter zu füllen und/oder zu entleeren. Derartige Behälter können z.B. Konustrockner sein, Fässer oder Container, die mit speziellen Verschlüssen unter Zuhilfenahme einer Hebevorrichtung mit dem neuerungsgemäßen Ventil zusammenwirken. Das erfindungsgemäße Ventil soll hierbei gewährleisten, daß keine Stoffe in die Umgebung gelangen. Nachfolgend wird aus Vereinfachungsgründen der Begriff "Faß" für den zu befüllenden und/ oder zu entleerenden Behälter verwendet werden.

Bei der Entleerung oder Befüllung von Fässern hat es sich gezeigt, daß es bisher nicht gelang, daß Stoffe z.B. Pulver in die Umgebung gelangten. Es kam also zu einem unerwünschten Austrag in die Umgebung.

Bei einem bekannten Transferventil wird ein sogenanntes Doppeltür-Prinzip verwendet. Hierbei ist vorausgesetzt, daß das zu befüllende oder entleerende Faß mit einem um einen bestimmten Winkelbereich drehbaren Deckel verschlossen ist. Dieses Faß mit dem darauf befestigten Deckel wird auf ein Transferventil aufgesetzt, das Faß wird dann aufgesetzt und gedreht, wobei dann der innere Deckel des Fasses frei wird. Beide Deckel, d.h. der Deckel des Ventils und des Fasses werden dann gemeinsam ausgeschwenkt, danach ist das Tansferventil geöffnet und bei der bekannten Vorrichtung wird durch das geöffnete Transfersystem ein Füllrohr gesteckt, wodurch dann das in dem Faß befindliche Medium durch das geöffnete Transfersystem in einen anderen Behälter übergeführt wird.

Nachteil des bekannten Systems ist die erforderliche Drehung des Behälters zum Andocken an das Sicherheitstransferventil. Damit besteht die Gefahr, daß die Dichtung abgenutzt wird und verschleißt, wodurch bei vermehrter Betätigung die Dichtheit des Systems nicht mehr gewährleistet ist.

Weiterer Nachteil ist der relativ hohe mechanische Aufwand beim Andocken und Drehen des zu entleerenden oder befüllenden Behälters. Insbesondere bei schweren und großbauenden Fässern ist es ungünstig, dieses Faß zunächst hochzuheben und dann um einen Winkelbetrag von z.B. 60° zu verdrehen, um das Andocken und Öffnen des Transferventils zu erreichen.

Bei der Reibung zwischen den einander vorbeidrehenden Flächen können Partikel frei werden, die in unerwünschter Weise in die Umgebung gelangen. Gleichzeitig besteht damit das Problem, daß wegen der gegenseitigen Reibung der aneinander vorbeibewegten Teile auch Abreibteilchen in das Produkt gelangen können, was zu einer unerwünschten Verschmutzung des abzufüllenden Produktes führt.

Der Erfindung liegt deshalb die Aufgabe zugrunde, ein Sicherheitstransferventil der eingangs genannten Art so weiterzubilden, daß mit wesentlich geringerem mechanischen Aufwand eine betriebssichere Abfüllung gefährlicher Stoffe gewährleistet ist.

Zur Lösung der gestellten Aufgabe dient die technische Lehre nach dem Patentanspruch 1.

Wesentliches Merkmal der Erfindung ist, daß nun erfindungsgemäß nicht mehr das an das Transferventil anzudockende Faß gedreht werden muß, sondern es erfolgt eine Anpressung des Deckels in Richtung der Längsachse des Fasses an das Transferventil. Es ist dann ein Deckelhebemechanismus vorhanden, der sich den Faß-Deckel aus dem Faß holt und seitlich aus der Einfüllöffnung oder Entleerungsöffnung des Fasses wegbewegt, um so die Öffnung des Fasses frei zu bekommen und somit das Faß an ein Entleerungsoder Befüllungs-System betriebssicher anzudocken.

Statt der beschriebenen Drehung nach dem Stand der Technik zum Andocken und Entfernen eines Faßdeckels wird also nach der vorliegenden Erfindung ein Verschlußschieber vorgesehen, der etwa senkrecht zur Füllrichtung (Faßachse) bewegt oder gedreht wird.

Es ist hierbei ein System bekannt, welches auch seitlich bewegbare Schieber verwendet, wobei allerdings zwei verschiedene, unabhängig voneinander arbeitende Schieber vorhanden sind. Mit dem ersten Schieber wird hierbei ein Füllstutzen oder ein Füllrohr in dem Transferventil bewegt, um koaxial zur Längsachse des Fasses gerichtet zu werden, während mit einem zweiten Schiebersystem der Deckel aus dem Füllbereich (außerhalb der Längsachse des Fasses) seitlich wegbewegt wird. Diesen hohen baulichen Aufwand vermeidet die Erfindung dadurch, daß ein einziger und einheitlicher Schieber vorhanden ist, wobei ein Hebesystem vorhanden ist, welches eine Bewegung koaxial zur Faßachse durchführt und ferner der Schieber dann senkrecht zur dieser Hebebewegung den Deckel aus der Faßachse heraus senkrecht hierzu bewegt. Dadurch daß das anzudockende Faß nicht mehr gedreht werden muß entfällt ein Verschluß der Dichtung und die Gefahr daß Dichtungsteilchen das Produkt verschmutzen.

Es handelt sich bei der Erfindung also um ein X-Y-System, welches mit zwei senkrecht zueinander stehenden Richtungen arbeitet, wobei wichtig ist, daß bei der seitlichen Verschiebung des Schiebers das Füllrohr zwangsläufig gleichzeitig in Position gebracht wird, womit ein zweiter unabhängig davon arbeitender Schieber vermieden wird, wie es im Stand der Technik bekannt ist. Statt der beschriebenen transversalen Verschiebung des Schiebers kann auch eine Drehbewegung vorgesehen sein.

Es erfolgt also ein wesentlich sicherer Betrieb mit einem einfacheren Aufbau des Verschlußventils.

Im folgenden wird die Erfindung anhand von mehrere Ausführungswege darstellenden Zeichnungen näher erläutert. Hierbei gehen aus den Zeichnungen und ihrer Beschreibung weitere wesentliche Merkmale und Vorteile der Erfindung hervor.

Es zeigen:
- Figur 1:: schematisiert ein Pulvertransfersystem nach der Erfindung,
- Figuren 2 - 9:: der schrittweise Ablauf beim Entleeren eines Fasses mit dem erfindungsgemäßen Verschlußventil,
- Figuren 10 - 17:: die schrittweise Darstellung beim Befüllen eines Behältnisses,
- Figur 18:: Schnitt durch ein Verschlußventil nach der Erfindung.

In Figur 1 ist ein Sicherheitspulvertransfersystem dargestellt, welches im Hinblick auf die abzufüllenden Medien nicht beschränkend zu verstehen ist. Im vorliegenden Ausführungsbeispiel wird ein Faß 17 entleert und befüllt, was nicht einschränkend zu verstehen ist, denn dieses Faß 17 kann als beliebiges Behältnis ausgebildet sein, z.B. als Faß, Container, Sack, Behälter und dergleichen.

In Figur 1 wird das Faß 17 über eine Rollenbahn einem Faßhebesystem 3 zugeführt, welches das Faß 17 ergreift und umdreht, so daß die Entleerungsöffnung 19 nach unten gerichtet ist.

Das Faß 17 ist verschlossen durch einen Verschluß 21 (siehe auch Fig. 2) der im wesentlichen aus einem Spannring 23 besteht, der einen Sicherungsdeckel 24 in Position hält.

Die Entleerungsöffnung 19 ist ferner verschlossen durch ein Klappenventil 20, welches durch einen Verschlußhebel 22 betätigbar ist.

Im Zwischenraum zwischen dem Sicherungsdeckel 24 und dem Klappenventil 20 ist hierbei ein Faßdeckel 25 angeordnet, der abdichtend auf dem Faßgegenflansch im Bereich der Entleerungsöffnung 19 aufsitzt.

Dieser Faßdeckel 25 wird durch das erfindungsgemäße Verschlußventil 1,2 dann entsprechend geöffnet und wegbewegt.

In Figur 1 wird von dem Faß 17 bevor es von dem Faßhebesystem 3 auf den Kopf gestellt wird zunächst der Sicherungsdeckel 24 abgenommen. Der Faßdeckel 25 befindet sich dann nächst der oberen Entleerungsöffnung 19 unterhalb der der noch geschlossene Verschluß 21 sich befindet.

Das Faß 17 wird mit dem Faßhebesystem 3 auf die Faß-Entleerung 4 aufgesetzt, wobei Teil der Faß-Entleerung 4 das erfindungsgemäße Verschlußventil 1 ist. Der Inhalt des Fasses wird bei geöffnetem Verschlußventil in den Vakuumtrockner/ Mischer 9 eingefüllt. In an sich bekannter Weise weist dieser Trockner/ Mischer 9 einen Brüdenfilter 5 auf, sowie eine Antriebseinheit 6 zum Drehantrieb der Pharmaschnecke 8. Die Einfüllung des Produktes über das geöffnete Transferventil 1 gelingt nur bei geöffnetem Absperrventil 7.

Der Auslauf des Vakuumtrockners/Mischers 9 wird gebildet durch ein Kugelsegmentventil 10, wobei das Produkt über eine Dosierschnecke 15 ausgetragen wird und über eine Faßabfüllung 16 in ein angedocktes Faß 13 gefüllt wird. Die Befüllung des Fasses 13 erfolgt über das Verschlußventil 2, welches in gleicher Art wie das Verschlußventil 1 aufgebaut ist. Das Faß 13 steht auf einem Wiegesystem 14 und kann dann über eine Rollenbahn 18 entnommen werden, wo es als Faß 17 der weiteren Verarbeitung zugeführt werden kann. Der Vakuumtrockner/Mischer 9 weist noch eine Druckausgleichsleitung 11 von der Dosierschnecke zum Innenraum des Mischerbehälters auf. Die gesamte Anordnung wird durch ein Bedienpult 12 gesteuert.

In dieser Situation wird das Faßhebesystem 3 angesteuert und das Faß wird in die umgekehrte Position gemäß Figur 1 gebracht und hierbei auf das erfindungsgemäße Verschlußventil 1 aufgesetzt. Die einzelnen Vorgänge, die beim Aufsetzen auf das erfindungsgemäße Verschlußventil 1 ablaufen, sind in den Figuren 2 - 9 näher dargestellt.

Das Verschlußventil 1 besteht im wesentlichen aus einer mittigen Bohrung 27, die im Bereich eines verschiebbaren Schieber-Gehäuses 28 eingearbeitet ist. Ein Hebedeckel 26 ist gemäß Figur 18 mit einem Rohr 33 verbunden, welches Rohr über einen Faltenbalg 34 elastisch und abdichtend am Gehäuse 42 des Ventils 1 gehalten ist.

Im Innenraum des Rohres 33 ist die Leitung 29 für die Druckluftversorgung des Zylinders 31 geführt, der eine Kolbenstange 32 aufweist.

Das Rohr 33 hat einen größeren Durchmesser als der Zylinder 31 und kann somit beim Einfahren der Kolbenstange 32 über den Zylinder 31 gestülpt werden.

Der Hebedeckel 26 ist über ein Gestänge 30 mit der Kolbenstange 32 des Zylinders 31 verbunden.

Der Hebedeckel 26 weist ferner eine untere und äußere Dichtung 35 auf, mit der sich der Hebedeckel 26 abdichtend an einem Gehäuseflansch 36 des Schieber-Gehäuses 28 anlegt.

Der Faßstutzen 38 des Fasses 17 weist hierbei eine obere, umlaufende stirnseitige Dichtung 39 auf. In Figur 18 ist der Faßstutzen 38 mit seiner Dichtung 39 in zwei verschiedenen Stellungen gezeigt, nämlich in der angehobenen und in der abgesenkten Stellung.

In der angehobenen Stellung liegt somit die Dichtung 39' abdichtend an der Dichtung 35 des Hebedeckels 26 an. Es wird hierbei die Dichtfläche 37 ausgebildet.

Die Dichtung 39 legt sich in ihrer angehobenen Stellung 39' gleichzeitig an der Dichtfläche 37 an.

Im Hebedeckel 26 ist ein Näherungsschalter 40 montiert, der mit einer entsprechenden Sensorleitung verbunden ist. Mit diesem Näherungsschalter soll vermieden werden, daß der Zylinder 31 angesteuert wird, wenn kein Faßstutzen 38 in seiner angehobenen Stellung angedockt ist.

In einer Weiterbildung der vorliegenden Erfindung ist es vorgesehen, daß im Bereich radial außerhalb der Dichtung 35 im Gehäuseflansch 36 eine Nut angebracht ist, die mit einem Pressluftstrom versorgt werden kann. Diese Nut würde dann abdichtend auf den Faßstutzen 38 aufliegen und dient zur Kontrolle, ob der Faßstutzen 38 dicht an dem Gehäuseflansch 36 anliegt. Entweicht aus dieser Nut Pressluft, dann ist dies ein Zeichen für die Undichtheit des Systems und das Deckelhebesystem wird dann verriegelt.

Wichtig ist, daß das ganze Hebesystem, bestehend aus dem Zylinder 31, der Kolbenstange 32 und dem Hebedeckel 26, Teil des verschiebaren Schieber-Gehäuses 28 ist, welches senkrecht zu der Faßachse 41 verschiebbar in einem Gehäuse 42 bewegbar ist. Die Verschiebung erfolgt hierbei dadurch, daß an dem Schieber-Gehäuse 28 eine Führungsstange 43 angreift, die radial auswärts durch einen Balg 44 abgedeckt ist. Auf der gegenüberliegenden Seite ist eine ähnliche Führungsstange 45 vorhanden, die ebenfalls im Innenraum des Gehäuses 42 von einem Balg 46 abgedeckt ist. Die Führungsstange wird von außen durch einen nicht näher dargestellten, am Gehäuse 42 angeflanschten Pneumatikzylinder verschoben, wobei die Führungsstange 43 Teil der Kolbenstange dieses Zylinders ist.

Es versteht sich von selbst, daß anstatt der Ansteuerung mit einem Pneumatikzylinder auch eine Ansteuerung über einen Hydraulikzylinder oder eine Ansteuerung über eine Zahnstange erfolgen kann. Ebenso können elektromagnetische Bewegungsantriebe verwendet werden.

Die beiden Führungsstangen 43,45 brauchen nicht notwendigerweise zentrisch einander gegenüberliegend angeordnet sein, sie können auch seitlich versetzt zueinander an dem Gehäuse 28 angreifen.

An der zentralen Bohrung 27 des Gehäuses 42 ist ein Anschlußstutzen 47 angeschlossen, der zum Anschluß oder zum Andocken eines zu befüllenden oder entleerenden Behälters, Containers oder Sackes dient.

Der Anschlußstutzen 47 ist Teil des Gehäuses 42 und ist bevorzugt federelastisch über entsprechende elastische Verbindungen 48 mit dem Gehäuse 42 verbunden. Der Anschlußstutzen 47 trägt einen Anschlußflansch 49, der zum Anschluß mit entsprechenden Schrauben an einen zu befüllenden oder zu entleerenden Behälter dient. Der Behälter ist in Figur 2 mit Bezugszeichen 50 dargestellt. Zwischen dem Anschlußstutzen 47 und dem Behälter 50 ist ein Absperrorgan 51 angeordnet. Dieses Absperrorgan 51 ist nicht lösungsnotwendig, sondern es dient nur dazu, zu vermeiden, daß von seiten des zu befüllenden Behälters 50 in Figur 2 in unerwünschter Weise Schadstoffe in das Verschlußventil 1 gelangen. Es handelt sich hierbei also um ein Schleusensystem.

Mit dem beschriebenen Schiebersystem ist das gesamte Schieber-Gehäuse 28 in Pfeilrichtung 52 und in Gegenrichtung hierzu verschiebbar in dem umgehenden Gehäuse 42 gelagert und gleichzeitig ist es darin abgedichtet.

In der Verschlußstellung gemäß Figur 18 ist das Schieber-Gehäuse 28 nicht im Gehäuse 42 abgedichtet, weil die einzigen Dichtflächen im unteren Teil des Systems durch die Dichtungen 35, 39 gebildet sind, sofern ein Faß 17 angeschlossen ist.

Beim Übergang von der Verschlußstellung in die Öffnungsstellung wird somit das gesamte Schieber-Gehäuse 28 in Pfeilrichtung 52 nach rechts bewegt, wie dies in Figur 5 dargestellt ist.

Zunächst wird hierbei in Figur 17 gemäß der vorstehenden Beschreibung das Faß 17 auf das Ventil 1 aufgesetzt, wobei der Sicherungsdeckel 24 entfernt wurde. Der Hebedeckel 26 verbleibt in seiner abgedichteten Position, wie dies in Figur 18 gezeigt ist. Beim Aufsetzen des Fasses 17 gemäß Figur 4 wird der Hebedeckel 26 nach unten gefahren indem der Zylinder 31 angesteuert wird und die Kolbenstange 32 in den Zylinder einfährt. Es wird hierbei ein Vakuum erzeugt, wobei eine Vakuumleitung durch die Führungsstange 43 hindurchgeführt wird und an dem Vakuumanschluß 53 angeschlossen wird. Über die Öffnung 54 wird Vakuum an der Außenseite des Hebedeckels 26 erzeugt, so daß dieses Vakuum an dem Faßdeckel 25 wirkt und diesen Faßdeckel an dem Hebedeckel 26 des Ventils abdichtend anhaftet. Dieser Zustand ist in Figur 4 dargestellt. Beide Deckel 25,26 fahren nun in den Innenraum des Schieber-Gehäuses 28 hinein, um so nachfolgend eine Verschiebung des Schieber-Gehäuses 28 in seine Stellung 28' zu gewährleisten, wie dies in Figur 5 dargestellt ist.

Wichtig ist, daß das Füllrohr 55 Teil des verschiebbaren Schieber-Gehäuses 28 ist weil wie es beim Übergang von Figur 4 auf Figur 5 erkennbar ist, das Füllrohr in seiner Stellung 55' nun fluchtend im oberen Anschlußstutzen 47 gegenüberliegend verschoben wird und somit gleichzeitig fluchtend gegenüber dem Faßstutzen 38 verschoben wird.

Wichtig ist also, daß das Schiebersystem mit dem Füllrohr 55 verbunden ist und daß bei der Verschiebung des Schiebers zwangsläufig das Füllrohr mitverschoben wird und damit die Fließverbindung zwischen dem zu entleerenden Faß 17 und dem dem befüllenden Behälter 50 herstellt. Hierbei wird eine Fließverbindung zwischen dem oberen Anschlußstutzen 47 im Gehäuse 42 und einer unteren Auslauföffnung 66 hergestellt.

Sobald das Füllrohr 55 in seiner Stellung 55' nach Figur 5 gelangt ist, werden die an den oberen und unteren Stirnseiten angeordneten stirnseitigen Dichtungen 56 aufgeblasen und legen sich damit abdichtend an den zugeordneten inneren Gehäuseflächen des Gehäuses 42 an, so daß das Füllrohr hermetisch dicht gegenüber dem Gehäuse 42 und dessen Innenraum abgeschlossen ist. Damit ist nun eine hermetisch dichte Fließverbindung durch das Gehäuse 42 geschaffen. Es wird dann gemäß Figur 5 das Absperrorgan 51 geöffnet und gleichzeitig wird gemäß Figur 6 der Verschlußhebel 22 geöffnet, wobei das Klappenventil 20 den Behälterinhalt des Fasses 17 freigibt, welches Medium durch den Füllstutzen durch das Füllrohr 55' nach unten über die Auslauföffnung 66 in den zu befüllenden Behälter 50 fließt.

Nach erfolgter Befüllung des Behälters 50 wird das Klappenventil 20 geschlossen, ebenso wie das Verschlußorgan 51 (Figur 7). Es werden die beiden aufblasbaren Dichtungen 56 des Füllrohres 55 wieder entlüftet und das Schiebersystem fährt in Pfeilrichtung 52' nach links in Ausgangsposition, wie dies in Figur 8 dargestellt ist.

Es wird dann durch Ansteuerung des Zylinders 31 die Kolbenstange 32 angehoben und der Faßdeckel 25 wird in seine Ausgangsposition auf den Faßstutzen 38 aufgesetzt.

Der Faßdeckel 25 wird hierbei reibungsschlüssig im Bereich des Faßstutzens 38 gehalten, weil er eine radial umlaufende Nut aufweist, in der ein O-Ring eingelegt ist, welcher O-Ring sich reibungsschlüssig und abdichtend an der Innenseite des Faßstutzens 38 anlegt. Damit ist der Faßdeckel 25 kraft- und formschlüssig im Bereich des Faßstutzens 38 gehalten und vor dem Herausfallen gesichert.

Somit kann das Faß 17 aus seiner umgekehrten Position gemäß Figur 9 umgedreht werden und wieder aufrecht auf die Rollenbahn gestellt werden, wie dies der Ausgangslage in Figur 2 entspricht.

Es muß noch erwähnt werden, daß beim Übergang zwischen der Figur 8 und der Figur 9 das Vakuum zwischen dem Hebedeckel 26 und dem Faßdeckel 25 aufgehoben wird und dieser Zwischenraum entlüftet wird, um zu gewährleisten, daß der Faßdeckel 25 reibungsschlüssig in dem Faßstutzen 38 eingepaßt werden kann und dort verbleibt.

In analoger Weise erfolgt das Befüllen eines Fasses 17 gemäß den Figuren 10 - 17. Es wurden hierbei die gleichen Positionen mit den gleichen Bezugszeichen versehen, wobei das Ventil 2 als Füllventil arbeitet, während das vorher beschriebene Ventil 1 als Entleerungsventil arbeitet. Es gelten jedoch die gleichen Bewegungsabläufe, nur daß die gesamte Anordnung des Ventils 1 im Vergleich zum Ventil 2 um 180° gedreht ist.

Als Ausführungsbeispiel ist in den Figuren 10 - 17 dargestellt, daß der Inhalt eines Konusschneckenmischers 57 über eine Schnecke 58 oder ein anderes Transportmittel in den Einfüllstutzen 47 befördert wird, wobei das verdrängte Luftvolumen über eine Luftausgleichsleitung 59 entlüftet wird, die von einem Ventil 60 abgeschlossen ist.

Es ist ein Faßhebesystem 61 vorhanden, auf welches das zu befüllende Faß 17 in Pfeilrichtung gemäß Figur 10 transportiert wird. Dieses Faßhebesystem arbeitet mit Zylindern 62, die die Bodenfläche 63 des Hebesystems ansteuern und anheben. Es wird somit das Faß 17 an der Unterseite des Ventils 2 angedrückt und es erfolgen dann die gleichen Vorgänge, wie sie anhand der Figuren 2 - 9 und 18 beschrieben wurden.

Bei der vorliegenden Erfindung wurden die Schieberbewegungen des verschiebbaren Schieber-Gehäuses 28 lediglich in horizontaler Richtung geschildert. Die vorliegende Erfindung umfaßt auch andere Schieberbewegungen, nämlich vertikale Bewegungen oder schräge Bewegungen des verschiebbaren Schieber-Gehäuses 28 in dem feststehenden Gehäuse 42.

Anstatt der hier beschriebenen linearen Verschiebung des Gehäuses 28 in dem feststehenden Gehäuse 42 ist in einer Weiterbildung der Erfindung vorgesehen, daß das Schieber-Gehäuse 28 in dem feststehenden Gehäuse verdrehbar ist uns zwar um eine Exzenterachse, die dafür sorgt, daß bei der Verdrehung des Gehäuses 28 das Füllrohr 50 in den Bereich der zentralen Bohrung 27 des Gehäuses 42 gelangt.

Statt der linearen Bewegung des Schieber-Gehäuses 28 werden also auch Drehbewegungen des Schieber-Gehäuses 28 beansprucht.

Statt des Abhebens des Faßdeckels 25 mit Hilfe von Vakuum ist es in einer anderen Ausführung der Erfindung vorgesehen, diesen Faßdeckel aus dem Faßstutzen 38 mechanisch herauszuheben, z.B. mit einem Greifer. Es kann zusätzlich vorgesehen werden, daß die Dichtung 39 und die Dichtfläche 37 mit Gas oder flüssigen Medien gereinigt werden, bevor die Dichtverbindung mit dem Hebedeckel hergestellt wird. In Fig. 18 ist ein Näherungsschalter 64 dargestellt, der das Anheben des Fasses 17 in die Stellung 17' (Pfeilrichtung 65) überwacht.

## Patentansprüche

1. Transfer-Verschluß-Ventil zum Befüllen und Entleeren von Behältern jeglicher Art, insbesondere einem Faß mit einem Produkt aus einem anderen Behälter heraus, bestehend aus einem Gehäuse (42) mit einem oberen Anschlußstutzen (47) zum Andocken an das Faß, dem koaxial ein unterer Anschlußstutzen gegenüberliegt, wobei in dem Gehäuse mindestens ein Schieber bewegbar ist, der den Anschlußstutzen zugeordnete Dichtelemente in Schließ- oder Offenstellung bewegt und in der Offentstellung der Dichtelemente eine Fließverbindung zwischen dem oberen und dem unteren Anschlußstutzen herstellt, **dadurch gekennzeichnet**, daß der Schieber als in dem Gehäuse (42) verschiebbares oder verdrehbares, weiteres Gehäuse (28) ausgebildet ist, wobei die Bewegung in einer Ebene im wesentlichen senkrecht zur Achse der Anschlußstutzen stattfindet, welches eine Hebevorrichtung (30, 31, 32) zum Bewegen eines Hebedeckels (26) zwecks Abnehmen vom bzw. Aufsetzen auf den Faßstutzen (38) eines Fasses (17) aufweist und daß mit dem Schieber-Gehäuse (28) ein Füllrohr (55) verbunden ist, welches sich in der entsprechenden Verschiebe- oder Verdrehstellung des Schieber-Gehäuses (28) an den Anschlußstutzen anlegt und eine Fließverbidnung zwischen dem oberen Anschlußstutzen (47) und der Auslauföffnung (66) des unteren Anschlußstutzens des Gehäuses (42) herstellt.

2. Ventil nach Anspruch 1, **dadurch gekennzeichnet**, daß die Hebevorrichtung im Schieber-Gehäuse (28) aus einem Zylinder (31) besteht, dessen Kolbenstange (32) mit dem Hebedeckel (26) verbunden ist, der wahlweise die Auslauföffnung (66) im Gehäuse (42) verschließt oder öffnet.

3. Ventil nach Anspruch 1 oder 2, **dadurch gekennzeichnet**, daß das Schieber-Gehäuse (28) linear im Gehäuse (42) verschiebbar angetrieben ist.

4. Ventil nach Anspruch 1 oder 2, **dadurch gekennzeichnet**, daß das Schieber-Gehäuse (28) drehbar im Gehäuse (42) gelagert ist und daß radial im Abstand von der Drehachse die Hebevorrichtung und das Füllrohr (55) angeordnet sind.

5. Ventil nach einem der Ansprüche 1 - 4, **dadurch gekennzeichnet**, daß am Hebedeckel (26) eine Greifervorrichtung zum Erfassen des Faßdeckels (25) angeordnet ist.

6. Ventil nach Anspruch 5, **dadurch gekennzeichnet**, daß die Greifervorrichtung aus einem Unterdrucksystem besteht.

7. Ventil nach Anspruch 5, **dadurch gekennzeichnet**, daß die Greifervorrichtung aus einem mechanischen Greifer besteht.

8. Ventil nach einem der Ansprüche 1 - 7, **dadurch gekennzeichnet**, daß das am Schieber-Gehäuse (28) angeordnete Füllrohr (55) stirnseitige, aufblasbare Dichtungen (56) aufweist, mit denen sich das Füllrohr (55) in der Durchflußstellung abdichtend an den Innenflächen des Gehäuses (42) koaxial zum oberen Anschlußstutzen (47) und der unteren Auslauföffnung (66) anlegt.

9. Ventil nach einem der Ansprüche 1 - 8, **dadurch gekennzeichnet**, daß der Hebedeckel (26) eine konische, umlaufende Dichtung (35) aufweist, die sich an einer zugeordneten Dichtung (39) im Bereich des Faßstutzens (38) anlegt.

## Claims

1. A transfer closure valve for filling and emptying containers of any kind, in particular a barrel with a product from another container, consisting of a housing (42) with an upper connection piece (47) for docking against the barrel, opposite which there lies coaxially a lower connection piece, in which in the housing at least one slider is movable which moves sealing elements, associated with the connection pieces, in the closed or open position and in the open position of the sealing elements brings about a flow connection between the upper and the lower connection piece, characterised in that the slider is constructed as a further housing (28) which is displaceable or rotatable in the housing (42), in which the movement takes place in a plane substantially perpendicular to the axis of the connection pieces, which has a lifting device (30, 31, 32) for moving a lifting cover (26) for the purpose of removing from or placing on the barrel connection (38) of a barrel (17) and that a filling pipe (55) is connected with the slider housing (28), which filling pipe (55), in the corresponding displacement- or rotation position of the slider housing (28), lies against the connection pieces and brings about a flow connection between the upper connection piece (47) and the outlet opening (66) of the lower connection piece of the housing (42).

2. A valve according to Claim 1, characterised in that the lifting device in the slider housing (28) consists of a cylinder (31), the piston rod (32) of which is connected with the lifting cover (26), which selectively closes or opens the outlet opening (66) in the housing (42).

3. A valve according to Claim 1 or 2, characterised in that the slider housing (28) is driven so as to be displaceable linearly in the housing (42).

4. A valve according to Claim 1 or 2, characterised in that the slider housing (28) is rotatably mounted in the housing (42) and that the lifting device and the filling pipe (55) are arranged radially at a distance from the axis of rotation.

5. A valve according to one of Claims 1-4, characterised in that a gripper device for grasping the barrel lid (25) is arranged on the lifting cover (26).

6. A valve according to Claim 5, characterised in that the gripper device consists of an underpressure system.

7. A valve according to Claim 5, characterised in that the gripper device consists of a mechanical gripper.

8. A valve according to one of Claims 1 - 7, characterised in that the filling pipe (55), arranged on the slider housing (28), has inflatable seals (56) on the front side, with which seals (56) the filling pipe (55) in the through-flow position lies in a sealing manner against the inner faces of the housing (42) coaxially to the upper connection piece (47) and the lower outlet opening (66).

9. A valve according to one of Claims 1-8, characterised in that the lifting cover (26) has a conical seal (35) running all around, which lies against an associated seal (39) in the region of the barrel connection (38).

## Revendications

1. Soupape de fermeture-transfert pour remplir et vider des récipients de toutes sortes, en particulier pour remplir une cuve d'un produit provenant d'un autre récipient, formée d'une enveloppe (42) pourvue d'un raccord supérieur (47) à relier à la cuve, en face duquel se trouve un raccord inférieur coaxial, étant précisé qu'il est prévu dans l'enveloppe au moins un coulisseau mobile qui amène en position fermée ou ouverte des éléments d'étanchéité associés aux raccords et qui réalise, dans la position ouverte des éléments d'étanchéité, une liaison d'écoulement entre les raccords supérieur et inférieur, **caractérisée** en ce que le coulisseau est conçu comme une seconde enveloppe (28) qui est mobile en translation ou en rotation dans le carter (42) - le mouvement ayant lieu dans un plan globalement perpendiculaire à l'axe des raccords - et qui comporte un dispositif de levage (30, 31, 32) destiné à déplacer un couvercle de levage (26) pour l'enlever du raccord (38) d'une cuve (17) et pour le poser sur ledit raccord (38), et en ce qu'il est prévu, relié à l'enveloppe formant coulisseau (28), un tube de remplissage (55) qui, dans la position de translation ou de rotation appropriée de l'enveloppe formant coulisseau (28), s'applique contre le raccord et qui réalise une liaison d'écoulement entre le raccord supérieur (47) et la sortie (66) du raccord inférieur de l'enveloppe (42).

2. Soupape selon la revendication 1, **caractérisée** en ce que le dispositif de levage prévu dans l'enveloppe formant coulisseau (28) se compose d'un cylindre (31) dont la tige de piston (32) est reliée au couvercle de levage (26) qui ferme ou ouvre au choix la sortie (66) dans l'enveloppe (42).

3. Soupape selon la revendication 1 ou 2, **caracterisée** en ce que l'enveloppe formant coulisseau (28) est entraînée linéairement, mobile en translation, dans l'enveloppe (42).

4. Soupape selon la revendication 1 ou 2, **caractérisée** en ce que l'enveloppe formant coulisseau (28) est montée en rotation dans l'enveloppe (42) et en ce que le dispositif de levage et le tube de remplissage (55) sont disposés radialement à une certaine distance de l'axe de rotation.

5. Soupape selon l'une des revendications 1 à 4, **caractérisée** en ce qu'il est prévu sur le couvercle de levage (26) un dispositif de préhension destiné à saisir le couvercle (25) de la cuve.

6. Soupape selon la revendication 5, **caractérisée** en ce que le dispositif de préhension se compose d'un système à dépression.

7. Soupape selon la revendication 5, **caractérisée** en ce que le dispositif de préhension se compose d'un organe de préhension mécanique.

8. Soupape selon l'une des revendications 1 à 7, **caractérisée** en ce que le tube de remplissage (55) disposé sur l'enveloppe formant coulisseau (28) comporte des joints d'étanchéité frontaux gonflables (56) grâce auxquels, en position d'écoulement, le tube de remplissage (55) s'applique de façon étanche contre les surfaces intérieures de l'enveloppe (42), coaxialement par rapport au raccord supérieur (47) et à la sortie inférieure (66).

9. Soupape selon l'une des revendications 1 à 8, **caractérisée** en ce que le couvercle de levage (26) comporte un joint d'étanchéité circulaire conique (35) qui s'applique contre un joint d'étanchéité associé (39) dans la zone du raccord (38) de la cuve.
